# EUROPÄISCHE PATENTANMELDUNG

(11) **EP 0 058 848 A1**
(43) Veröffentlichungstag der Anmeldung: **01.09.1982**
(21) Anmeldenummer: 82100734.1
(22) Anmeldetag: 02.02.1982
(51) Int. Cl.: A63C 11/22

(54) **Skistock, der in der Länge verstellbar ist**

(30) Priorität: 19.02.1981 CH 1121/81
(71) Anmelder: Weber-Henning, Hans, CH-8712 Stäfa (CH)
(72) Erfinder: Weber-Henning, Hans, CH-8712 Stäfa (CH)
(74) Vertreter: Blum, Rudolf Emil Ernst

(57) **Zusammenfassung**

Die ineinander verschiebbaren Rohre (1, 2) sind mit Riegel (23) und mehreren Riegelfallen (16,17,18) versehen. Bei der Stockverkürzung wird eine Feder (26) gespannt. Die Verlängerung des Stockes wird durch die gespannte Feder (26) bewirkt. Der Umschalter (24) liegt z. B. auf der Rückseite des Skistockgriffs (3). Der Riegel (23) ist am Außenrohr (2) abgestützt, und die Riegelfallen (16,17,18) befinden sich am Innenrohr (1, 1'). Die Riegelfallen sind als Rohrdurchbrechung (16, 17) und als stirnseitige Abstützschulter (18) ausgebildet. Der Riegel ist an einem Kipphebel (22) vorhanden, der federbelastet (34) und mit dem Umschalter (24) bewegungsverbunden ist. Die ganze Mechanik für die Längenverstellung befindet sich im Skistockgriff (3). Dieser kann in einfacher Weise auf übliche Skistockrohre (1) montiert werden. Der Skistock ist insbesondere für Langläufer bestimmt, die je nach Gelände, den Stock z.B. auf drei verschiedene Längen während des Laufens einstellen können, wobei die jeweils eingestellte Länge durch Formschluss der ineinander verschiebbaren Rohre (1, 2) fixiert ist. Der Riegel kann mittels des Umschalters (24) noch in eine solche Mittelstellung aus dem Eingriffsbereich der Riegelfallen gebracht werden, daß keine Verriegelung eintritt, so daß ein federnder Skistock erzielt wird.

## Beschreibung

Die Erfindung betrifft einen Skistock, der in'der Länge verstellbar ist, mit zwei teleskopartig ineinander verschiebbaren Rohrabschnitten, die durch eine Feststelleinrichtung in ihrer gegenseitigen Lage fixierbar sind, mit einem am Skistockgriff vorhandenen Betätigungsorgan zum Fixieren der beiden Rohrabschnitte oder zum Lösen der Fixierung, wobei das Betätigungsorgan von den Fingern der den Skistock haltenden Hand erreichbar ist, wobei die Feststelleinrichtung als Riegel mit mehreren Riegelfallen ausgebildet ist, und wobei eine einerends am inneren Rohrabschnitt und andererends am äusseren Rohrabschnitt abgestützte Feder vorhanden ist, die das Bestreben hat, beide Rohrabschnitte axial auseinanderzudrücken.

Ein solcher Skistock kann einerseits als starrer Skistock mit verstellbarer Länge und andererseits als federnder Skistock verwendet werden. Dies ist insbesondere für einen Langlaufstock interessant, da dann einerseits die Stocklänge dem Gelände angepasst werden kann und andererseits die im Stock gespeicherte Federkraft als Vorschubhilfe verwendet werden kann.

Ein derartiger Skistock ist durch die NO-PS 73 712 bekannt. Bei diesem bekannten Skistock (Fig. 4) besteht der Riegel aus elastisch radial spreizbaren Zungen, die durch das Betätigungsorgan über eine axiale Stange betätigt werden. Die Riegelfallen bestehen aus Umfangsrillen. Das Betätigungsorgan ist als Druckknopf ausgebildet. Ist der Knopf nicht betätigt, sind die beiden Rohrabschnitte miteinander verriegelt und es liegt ein starrer Skistock mit der jeweils eingestellten Länge vor. Solange der Knopf gedrückt wird, wird die Verriegelung aufgehoben und es liegt ein federnder Skistock vor. Nachteilig ist bei diesem Skistock, dass bei der Verwendung des Skistocks als federnder Langlaufstock zur Verwendung der gespeicherten Federkraft als Vorschubhilfe immer der Betätigungsknopf niedergedrückt gehalten werden muss. Weiterhin ist nachteilig, dass beim Längenverstellen des starren Skistocks der Riegel nicht in vorbestimmte, z.B. zwei oder drei Riegelfallen zwangsläufig schnappartig einrasten kann, wenn der Skistock während der Fahrt, d.h. beim Abstützen am Boden, die gewünschte Länge eingenommen hat. Das Verstellen des Stocks von federndem Stock zu starrem Stock und umgekehrt sowie das Verlängern oder Verkürzen des starren Stocks soll während des Laufens ohne Beeinträchtigung des Laufrhythmus vorgenommen werden können.

Es wird die Schaffung eines Skistocks bezweckt, mit dem die vorerwähnten Nachteile vermieden werden können.

Der erfindungsgemässe Skistock ist dadurch gekennzeichnet, dass der Riegel bei einem zweiarmigen Kipphebel vorhanden ist, der im den Skistockgriff tragenden, äusseren Rohrabschnitt gelagert ist, dass der Kipphebel federbelastet ist, und dass am einen Kipphebelarm der Riegel angebracht ist und am anderen Ki^{pp}hebelarm das Betätigungsorgan angreift.

In der Zeichnung sind mehrere Ausführungsbeispiele des Erfindungsgegenstandes dargestellt. Es zeigen:
Fig. 1 einen Längsschnitt durch den oberen Teil eines Skistocks, der den Skistockgriff umfasst, in einer ersten Stellung des Betätigungsorgans,
Fig. 2 die gleiche Darstellung wie in Fig. l, wobei sich das Betätigungsorgan in einer zweiten Stellung befindet,
Fig. 3 ein zweites Ausführungsbeispiel des Skistocks, in der gleichen Darstellungsweise wie die Figuren 1 und 2, wobei sich das Betätigungsorgan in einer dritten Schaltstellung befindet,
Fig. 4 eine Verbesserung am Skistock in schematischer Darstellung, wobei diese Verbesserung bei den Skistöcken nach den Fig. 1-3 vorhanden sein kann, wobei sich das Betätigungsorgan in einer ersten Stellung befindet, und
Fig. 5 die Verbesserung nach Fig. 4, wobei sich das Betätigungsorgan in einer zweiten Stellung befindet.

Der Skistock hat einen inneren Rohrabschnitt 1, der am unteren, nicht dargestellten Ende den Schneeteller und die Skistockspitze trägt. Es ist weiterhin ein äusserer Rohrabschnitt 2 vorhanden, der sich nur etwas über die Länge des Skistockgriffs erstreckt. Der Skistockgriff umfasst eine aus einem Kunststoffmaterial bestehende Schale 3, die in der Praxis mehrteilig ausgebildet ist, in der Zeichnung aber aus Gründen der Uebersichtlichkeit einstückig dargestellt ist. Diese Kunststoffschale 3 wird bei Langlauf-Skistöcken zumindest teilweise bevorzugt mit Wildleder belegt, das nicht dargestellt ist. Der äussere Rohrabschnitt 2 ist mit einem Beschlag 4 versehen, der eine Aussenkontur nach dem Linienzug 5 aufweist. Dieser Beschlag 4 hat eine Schnittfläche 6. In der Draufsicht auf den Skistock hat der Beschlag 4 eine U-Form, wobei dann die beiden freien Schenkelenden in der Zeichnung links und die beiden Schenkel parallel zur Zeichenblattebene liegen. Diese beiden Schenkel sind mit je einer Lagerbohrung zur Aufnahme eines Lagerzapfens 7 versehen. Die Lagerschale 3 ist mit einem schlitzartigen Durchbruch 8 versehen, an dessen Mündungsrand ein nicht dargestellter Dichtungsring befestigt werden kann.

Am unteren Ende des Skistockgriffs befindet sich ein Klemmexzenter 11, der in einer Klemmbride 12 gelagert ist. Die zum Spannen der Klemmbride 12 dienende Verschraubung dient auch gleichzeitig zur Lagerung des Klemmexzenters 11. Es ist eingang erwähnt worden, dass die Griffschale 3 mit Wildleder überzogen wird. Dieses Wildleder kann mit der Klemmbride 12 an die Griffschale 3 angedrückt werden, so dass sich ein sauberer und sicherer Abschluss des Wildlederüberzugs nach unten ergibt. Der Klemmexzenter 11 dient zur Klemmung der nicht gezeigten beiden Bandenden, die bei einer nicht dargestellten Schlaufe für die Hand vorhanden sind. Diese Schlaufe ist in bekannter Weise bei jedem Skistockgriff vorhanden. Die beiden erwähnten Bänder der Schlaufe verlaufen in einem Längskanal 9, der zwischen der Schale 3 und dem äusseren Rohrabschnitt 2 liegt. Die Schlaufe ragt dann bei einem Durchbruch 10 aus dem Griff.

Im folgenden wird nunmehr die Feststelleinrichtung des Skistocks beim ersten Ausführungsbeispiel nach den Figuren 1 und 2 erläutert, mit der die beiden ineinander verschiebbaren Rohrabschnitte 1 und 2 in ihrer gegenseitigen Lage fixierbar sind, wobei dann diese Fixierung wieder gelöst werden kann. Der die Skistockspitze und den Schneeteller tragende innere Rohrabschnitt 1 ist mittels einer Schraube 13 an einem rohrförmigen Griffeinsatz l' befestigt. Der Griffeinsatz l' und der äussere Rohrabschnitt 2 bestehen aus Leichtmetall und haben eine solche, nicht gezeigte Querschnittsfläche, dass sie eine Nut- und Kamm-Verdrehsicherung zueinander bilden. Eine aus einem Kunststoff oder Messing bestehende Lagerbüchse 14 ist so im äusseren Rohrabschnitt axial verschiebbar geführt, dass der innere Rohrabschnitt 1,1' gegenüber dem äusseren Rohrabschnitt 2 undrehbar gehalten ist. Im Griffeinsatz l' ist eine aus Messing oder Kunststoff bestehende Lagerbüchse 15 unbeweglich eingesetzt. Die vorerwähnten Bauteile 1,1', 14 und 15 sind also unbeweglich miteinander verbunden-und tragen am nicht gezeigten rechten Ende des Skistocks die Skistockspitze und den Schneeteller. Beim Ausführungsbeispiel nach den Figuren 1 und 2 ist der innere Rohrabschnitt 1,1' mit drei Riegelfallen 16, 17 und 18 versehen. Die beiden Riegelfallen 16 und 17 sind als Durchbrechung des inneren Rohrabschnittes 1,1' ausgebildet, und die Riegelfalle 18 ist als stirnseitige Abstützschulter bei der Lagerbüchse 15 und damit beim inneren Rohrabschnitt 1,1' ausgebildet. Aus Fig. 2 ist deutlich ersichtlich, dass diese Abstützschulter 18 bezüglich der Längsmittelachse der Bauteile 1,1' und 15 exzentrisch liegt. Die Riegelfallen 16, 17 und 18 liegen in der Längenerstreckung des inneren Rohrabschnittes 1 hintereinander, aber zu beiden Seiten der vorerwähnten Längsmittelachse. Die Riegelfalle 17 kann im Beispiel eine kreisrunde Bohrung sein, und die Riegelfalle 16 ist als Langloch mit der gleichen Breite wie der Durchmesser der Riegelfalle 17 ausgebildet.

Der den Lagerzapfen 7 tragende Beschlag 4 ist mittels einer Schraube 19 am äusseren Rohrabschnitt 2 befestigt. Mittels dieser Schraube 19 wird weiterhin noch eine Büchse 20 im äusseren Rohrabschnitt 2 gehalten. Die Büchse 20 ist mit einer Lagerstelle 21 für einen zweiarmigen Kipphebel 22 versehen. Am einen Kipphebelarm ist ein Riegel 23 angebracht, und am anderen Kipphebelarm greift ein Betätigungsorgan 24 an. Der Kipphebel 22 ist über die Schraube 19 am äusseren Rohrabschnitt 2 gelagert und kann die beiden in den Figuren 1 und 2 gezeigten, gekippten Endstellungen sowie eine in den Figuren 1 und 2 nicht gezeigte, dazwischenliegende Mittelstellung einnehmen, in der der Kipphebel 22 parallel zur Längsmittelachse des äusseren Rohrabschnittes 2 liegt. An die Büchse 20 schliesst sich stirnseitig noch ein Gummipuffer 25 an, der z.B. aus Moosgummi bestehen kann, wobei also Luftblasen in Zellen eingeschlossen sind. An diesem Gummipuffer 25 kann die mit dem inneren Rohrabschnitt 1 verbundene Abstützschulter 18 anliegen (Fig. l). Innerhalb des äusseren Rohrabschnittes 2 liegt eine Schraubendruckfeder 26, die sich einerends an der Lagerbüchse 15 und damit am inneren Rohrabschnitt 1 abstützt. Mit ihrem anderen Ende stützt sich die Feder 26 an der Büchse 20 und damit am äusseren Rohrabschnitt 2 ab. Diese Schraubendruckfeder hat das Bestreben, die beiden Rohrabschnitte 1 und 2 axial auseinander zu drücken, wobei die in Fig. 2 gezeigte Endstellung und damit die.grösste Skistocklänge erreicht wird. Auch in diesem Zustand ist die Feder 26 noch vorgespannt. Aus Fig. 1 ist die zusammengedrückte Stellung der Feder 26 ersichtlich, wobei also die andere Endstellung, nämlich die kürzeste Skistocklänge erreicht ist. Zur Begrenzung der Entspannung der Feder 26 und damit zur Begrenzung der grössten Skistocklänge dient eine am Kipphebel 22 angelenkte Drahtschlaufe 27, die im freien Endbereich 28 haarnadelförmig gebogen ist, so dass also im Bereich 28 die Drahtschlaufe 27 die Schraube 13 beidseitig umgibt. Die Feder 26 kann sich also nur soweit entspannen, bis das Ende 29 der Schlaufe 28 an der Schraube 13 anliegt. Mit den beiden in den Figuren 1 und 2 gezeigten Endstellungen der Druckfeder 26 kann bei einem Ausführungsbeispiel die Skistocklänge um 70 mm verändert werden. In der in Fig. 2 gezeigten längsten Stellung des Skistockes liegt der Riegel 23 an der Abstützschulter 18 der Lagerbüchse 15 an. In der Fig. 1 gezeigten kürzesten Stellung des Skistockes liegt der Riegel 23 in der Riegelfalle 16.

Das Betätigungsorgan 24 für den Kipphebel 22 ist als um den Lagerzapfen 7 drehbare Nockenscheibe ausgebildet, deren Drehachse, nämlich die Längsachse des Lagerzapfens 7, rechtwinklig zur Skistockachse liegt. Die Nockenscheibe 24 ist mit vier Nocken 30, 31 32 und 33 versehen. Aus Fig. 2 ist ersichtlich, dass der Nocken 30 die unbewegliche Griffschale des Skistocks wesentlich nach aussen überragt. Bei dieser gedrehten Stellung der Nockenscheibe 24 könnte in der Praxis der Nocken 31 etwa bündig mit der Griffschale 3 liegen. Beim gezeigten Ausführungsbeispiel ragt der Nocken 31 nur noch geringfügig über die Griffschale 3 nach aussen. In Fig.2 ist die eine gedrehte Endstellung des Betätigungsorgans 24 gezeigt, und in Fig. 3 ist die andere gedrehte Endstellung des Betätigungsorgans 24 gezeigt, wobei der Nocken 31 die Griffschale 3 nach aussen wesentlich überragt. Bei dieser Stellung des Betätigungsorgans 24 könnte der Nocken 30 in der Praxis etwa bündig mit der Griffschale 3 liegen. In Fig. 1 ist eine mittlere Stellung des Betätigungsorgans 24 gezeigt, wobei beide Nocken 30 und 31 die Griffschale 3 wesentlich überragen. Da schon erwähnt wurde, dass die beim Skistockgriff vorhandene Handschlaufe aus der Durchbrechung 10 nach aussen ragt, also in den Zeichnungen oberhalb des Skistockgriffes liegt, wobei diese Schlaufe dem Körper des Skiläufers zugewandt ist, ist ersichtlich, dass das Betätigungsorgan 24 von der Schlaufe abgewandt und somit an der Rückseite des Skistockgriffs liegt. Das Betätigungsorgan 24 ist hierbei so im oberen Bereich des Skistockgriffs plaziert, dass es im Eingriffsbereich des Zeigefingers einer den Skistock tragenden Hand liegt. Die beiden Nocken 30 und 31 sind also dazu bestimmt, wechselweise von einer Bedienungsperson ins Innere des Skistockgriffs gedrückt zu werden. Die beiden anderen Nocken 32 und 33 liegen immer innerhalb des Skistockgriffs.

Der Kipphebel 22 steht unter der Wirkung einer Kipphebelfeder 34, deren eines Ende über einen Zapfen 35 am Beschlag 4 abgestützt ist. Das andere Federende 36 liegt am einen Arm des zweiarmigen Kipphebels 2 an. Die Feder 34 hat das Bestreben, den Kipphebel 22 in die aus Fig. 1 ersichtliche Endstellung zu drücken. Das Betätigungsorgan 24 ist über die Nocken 32 und 33 mit dem Kipphebel 22 und somit mit dem Riegel 23 bewegungsverbunden, um den Riegel 23 in oder ausser Eingriff mit einer der Riegelfallen 16, 17 oder 18 zu bringen. Auch in der aus Fig. 1 ersichtlichen Endstellung der Kipphebelfeder 34 ist diese noch vorgespannt.

In der aus Fig. 2 ersichtlichen einen Endstellung des Betätigungsorganes 24 (der Nokken 31 ist ins Innere des Skistockgriffs gedrückt) wird der Kipphebel 22 durch den Nocken 32 gegen die Kraft der Kipphebelfeder 34 in der in Fig. 2 gezeigten Endstellung verriegelt gehalten. Diese Verriegelung wird hierdurch erzielt, dass die vom Federende 36 auf den Kipphebel 22 ausgeübte Kraft in Fig. 2 ein um den Lagerzapfen 7 rechtsdrehendes Moment erzeugt. In dieser verriegelten Endstellung des Betätigungsorgans 24 wird der Riegel 23 in der als Abstützschulter 18 ausgebildeten Riegelfalle gehalten, um den Skistock in seinem längsten Zustand verriegelt zu halten. Die beiden teleskopartig ineinander verschiebbaren Rohrabschnitte 1 und 2 sind in dieser verriegelten Stellung am weitesten auseinander bewegt. Diese Riegelfalle 18 liegt dem Betätigungsorgan 24 am nächsten.

In der aus Fig. 1 ersichtlichen Mittelstellung des Betätigungsorgans 24 (beide Nokken 30 und 31 liegen ausserhalb der unbeweglichen Griffschale 3) liegt der Kipphebel 22 in einer zwischen den beiden Nocken 32 und 33 liegenden Stellung. In dieser Stellung des Kipphebels 22 liegt dieser durch die Kipphebelfeder 34 belastet mittels des Riegels 23 in der Riegelfalle 16. Hierdurch sind die beiden Rohrabschnitte 1 und 2 am weitesten ineinandergeschoben, so dass der Skistock am kürzesten ist.

Wenn beim Ausführungsbeispiel nach den Fig. 1 und 2 das Betätigungsorgan 24 in die aus Fig. 3 ersichtliche andere Endstellung gedrückt wird, so dass also der Nocken 30 im Innern der unbeweglichen Griffschale 3 liegt, so wird der Kipphebel 22 durch den Nocken 33 entgegen der Kraft der Kipphebelfeder 34 in eine etwa parallel zur Längsachse des Skistocks liegende Stellung gedrückt, so dass der Riegel 23 ausser Eingriff mit der Riegelfalle 16 gelangt und somit ohne Berührung mit dem Bauteil l' ist. Nunmehr sind die beiden Rohrabschnitte 1 und 2 nicht mehr miteinander verriegelt und die beiden Rohrabschnitte 1 und 2 können federelastisch teleskopartig ineinander verschoben werden.

Im folgenden wird die Wirkungsweise des in den Figuren 1 und 2 gezeigten Ausführungsbeispiels erläutert, wobei wegen der in Fig. 3 gezeigten dritten Stellung des Betätigungsorgans 24 auf diese Fig. 3 nur soweit Bezug genommen wird, als es zum Verständnis der Arbeitsweise des Beispiels nach den Figuren 1 und 2 nötig ist. In der in Fig. 1 gezeigten Stellung des Skistocks sind die beiden Rohrabschnitte 1 und 2 am stärksten ineinander verschoben worden, so dass der Skistock am kürzesten ist. Die Feder 26 ist hierbei am stärksten zusammengedrückt worden. Diese kürzeste Skistocklänge wird aufrecht erhalten, da der Riegel 23 in der Riegelfalle 16 liegt und hierdurch die beiden Rohrabschnitte 1 und 2 miteinander verriegelt sind. Das Betätigungsorgan 24 befindet sich in seiner mittleren Stellung. Diese Stellung wird durch die Kipphebelfeder 34 aufrecht erhalten. Der in den Figuren 1 und 2 gezeigte Skistock kann auf die drei Längen "kurz" "normal (Mitte)" oder "lang" eingestellt werden. Um von der in Fig. 1 gezeigten Stellung "kurz" auf die Stellung "Mitte" zu gelangen, wird der Nocken 30 vom Betätigungsorgan 24 vom Skiläufer kurz nach innen gedrückt, so wie aus Fig. 3 ersichtlich ist. Der Skiläufer gibt hiermit also nur einen Impuls, lässt seinen Zeigefinger aber nicht länger auf dem Nocken 30. Der Riegel 23 gelangt durch den Impuls aus der Riegelfalle 16, so dass sich die Druckfeder 26 entspannen kann. Der Riegel 23 rutscht aber von der Kipphebelfeder 34 belastet entlang der Wandung des Bauteils l' und schnappt in die Riegelfalle 17 ein. Der Skistock hat nunmehr seine mittlere Länge. Soll der Skistock seine grösste Länge einnehmen,, so wird der Nocken 31 des Betätigungsorgans 24 nach innen gedrückt, wie in Fig. 2 gezeigt. Der Riegel 23 gelangt dann ausser Eingriff mit der Riegelfalle 17 und wird in der in Fig. 2 gezeigten Stellung verriegelt gehalten. Der Stock hat nunmehr seine grösste Länge. Die Verlängerung des Stockes erfolgt somit durch die Kraft der Feder 26. Diese Feder kann deshalb verhältnismässig schwach ausgebildet werden, wobei sich in der Praxis gezeigt hat, dass die Kraft, um die Feder 26 in die Stellung nach Fig. 1 zusammenzudrücken, im Bereich von 1 bis 2 kp liegen sollte. Dieses Verlängern des Skistockes kann z.B. vom Langläufer vorgenommen werden, wenn der Skistock vom Boden abgehoben worden ist und nach vorn bewegt wird, bevor der Skistock also wieder am Boden abgestützt wird.

Hat der Skistock seine grösste Länge und soll verkürzt werden, so wird folgendermassen vorgegangen. Das Betätigungsorgan 24 wird unten nach innen gedrückt, d.h. der Nocken 30 wird nach Fig. 3 ins Griffinnere gedrückt, so dass der Kipphebel 22 durch den Nocken 33 in einer Lage parallel zur Längsachse des Skistocks gehalten ist. Nunmehr wird der Skistock über den Rohrabschnitt 1 am Boden abgestützt und der Langläufer drückt den Rohrabschnitt 2 gegen die Kraft der Feder 26 nach unten. Der im Zentrum des Rohrabschnittes 2 gehaltene Riegel 23 gelangt durch die Lagerbüchse 15 ins Innere des Bauteils 1'. Das Betätigungsorgan 24 wird losgelassen, so dass es durch die Kraft der Feder 34 seine in Fig. 1 gezeigte mittlere Lage einnimmt. Der Riegel 23 schnappt hierdurch von der Feder 34 belastet in die Riegelfalle 17 ein. Soll der Skistock noch weiter verkürzt werden, wird auf gleiche Weise vorgegangen, d.h. der Nocken 30 wird wieder nach innen gedrückt, und gleichzeitig wird der Rohrabschnitt 2 gegen die Kraft der Feder 26 nach unten gedrückt, d.h. am Boden abgestützt. Nunmehr gelangt der Riegel 23 in die Riegelfalle 16. Das Verlängern des Skistockes wird also lediglich durch Impulsgabe, d.h. durch kurzes Drücken des Nockens 30 ausgelöst und selbsttätig durch die Feder 26 bewirkt. Das Verkürzen des Skistockes erfolgt gegen die Kraft der Feder 26, so dass deshalb der Skistock zum Verkürzen am Boden abgestützt werden muss. Der erläuterte Skistock kann auf drei Längen eingestellt werden, wobei jede Skistocklänge verriegelbar ist und jede verriegelte Stellung ist mittels des Betätigungsorgans 24 lösbar.

Der erläuterte Skistock kann also auf drei Längen eingestellt werden, wobei in jeder Skistocklänge die Rohrabschnitte 1 und 2 verriegelt sind, so dass sich ein starrer Skistock aber nicht ein federnder Skistock ergibt. Diese Längenverstellung des Skistocks kann z.B. für einen Langläufer sehr vorteilhaft sein. Im steilen Gelände kann dann der Skistock am kürzesten eingestellt werden, und im abfallenden Gelände würde man dann den Skistock mit seiner grössten Länge verwenden. Im coupierten Gelände kann man dann den Skistock mit seiner mittleren Länge verwenden, wobei diese mittlere Länge die Normallänge des Skistockes ist, die also der Langläufer auch verwenden würde, wenn er einen in der Länge nicht verstellbaren Skistock verwenden würde. Der in drei Längen verstellbare Skistock kann aber auch für den alpinen Skilauf verwendet werden, z.B. bei Mietstöcken, die also z.B. von einem Sportgeschäft an verschiedene Personen vermietet werden und somit in der Länge dem jeweiligen Skifahrer angepasst werden können.

Der erläuterte Skistock kann in einem zweiten, in Fig. 3 gezeigten Ausführungsbeispiel aber auch so ausgebildet werden, dass er neben der Verstellung auf feste, d.h. verriegelbare Skistocklängen auch noch in sich federnd ausgebildet ist, so dass also der Skistock zwischen seiner kürzesten Stellung und seiner längsten Stellung federelastisch ist. Bei diesem zweiten Ausführungsbeispiel befinden sich die Riegelfallen auf nur einer Seite bezüglich der Längsmittelachse des Skistocks. Es sind nur die beiden Riegelfallen 17' und 18' vorhanden. Ein Kipphebel 22' trägt einen Riegel 23'. Ist der Riegel 23' in die Riegelfalle 17' eingerastet, so hat der Skistock seine normale Länge. Befindet sich der Riegel 23' in der Riegelfalle 18', so hat der Skistock seine grösste Länge. Diese beiden Skistocklängen sind also wieder durch Verriegeln der Rohrabschnitte 1 und 2 gebildet worden, so dass der Skistock in sich starr ist. Am inneren Rohrabschnitt ist wiederum mittels der Schraube 13 ein rohrförmiger Bauteil l'' befestigt, der die beiden Riegelfallen 17' und 18' aufweist. Beim Ausführungsbeispiel nach Fig. 3 wird eine Schraubenzugfeder 26' verwendet, die also zwischen den beiden Rohrabschnitten 1 und 2 liegt. Das eine Ende der Feder 26' stützt sich über Zapfen 37 am Bauteil 1" und damit am inneren Rohrabschnitt 1 ab. Das andere Ende der Feder 26' stützt sich an einer Schubstange 38 ab, die auf der Schraube 19 gelagert ist. Da diese Schraube 19 mit dem äusseren Rohrabschnitt 2 verbunden ist, stützt sich also das vorerwähnte Federende am Rohrabschnitt 2 ab. Wenn die beiden Rohrabschnitte 1 und 2 verstärkt ineinandergeschoben werden, wird die Zugfeder 26' gespannt. Die in Fig. 3 gezeigte Stellung des Skistocks ist keine Ruhelage, denn die Druckfeder 26' ist auf ihre maximale Länge gespannt, wobei der Bauteil 1" am Lagerkörper 20' anliegt. In der in Fig. 3 gezeigten Stellung wird also der innere Rohrabschnitt 1 über seine nicht dargestellte Skistockspitze oder über seinen Schneeteller am Boden abgestützt und der Langläufer drückt den äusseren Rohrabschnitt 2 gegen die Kraft der Feder 26' maximal nach unten. Wenn die vom Langläufer ausgeübte Kraft wegfällt, federt der äussere Rohrabschnitt 2 nach oben (der Skistock nimmt seine grösste Länge ein), und zwar soweit, bis das Schlaufenende 29' an der Schraube 13 anliegt. In der Praxis hat sich gezeigt, dass diese federnde Länge des Skistocks z.B. 70 mm betragen kann. Wenn dieser federnde Langlauf-Skistock verwendet wird, so soll er dem Läufer durch seine Rückfederung das Laufen erleichtern; es soll eine Abstossbewegung gegenüber dem Boden erfolgen. Um hier eine nennenswerte Verbesserung zu erreichen, sollte die Zugfeder 26' härter sein als die beim ersten Ausführungsbeispiel verwendete Druckfeder. Es hat sich in der Praxis herausgestellt, dass die Feder 26' so hart ist, dass eine Kraft von 2 - 14 kp aufgewandt werden sollte, um sie in die maximal gespannte Lage nach Fig. 3 zu bringen.

Die Bedienungsweise des Skistocks nach Fig. 3 ist folgendermassen: Wenn gemäss Fig. 3 der Nocken 30 ins Innere des Griffs gedrückt wird, wird nur ein momentaner Impuls gegeben, denn die in Fig. 3 gedrehte Lage des Betätigungsorgans 24 ist nicht stabil, denn die Feder 34 hat das Bestreben, das Betätigungsorgan 24 in die stabile Lage nach Fig. 1 zu drücken. Solange also der Langläufer mit seinem Finger den Nocken 30 nach innen drückt, wird der Kipphebel 22' in der in Fig. 3 gezeigten mittleren Lage gehalten, so dass also der Riegel 23' nicht in Anlage mit dem Bauteil l'' steht. Die gespannte Feder 26' hat das Bestreben, den Skistock zu verlängern. Wird das Betätigungsorgan 24 losgelassen, so wird der Riegel 23' durch die Kipphebelfeder 34 an den Bauteil l'' angedrückt, und der Skistock wird verlängert, bis der Riegel 23' in die Riegelfalle 17' schnappartig einrastet. Der Skistock hat nunmehr seine normale Länge, wobei die Rohrabschnitte 1 und 2 starr miteinander verriegelt sind. Will der Langläufer den Skistock in seiner grössten Länge haben, so muss er zum Entspannen der Feder 26' den Nocken 30 weiterhin nach Fig. 3 nach innen drücken. Der Riegel 23' gelangt dann in die Riegelfalle 18'. Wird also der Nocken 30 vom Langläufer losgelassen, so dreht die Kipphebelfeder 34 das Betätigungsorgan 24 immer in die in Fig. 1 gezeigte Mittelstellung, so dass der Riegel 23' beim Vorbeigehen an einer Riegelfalle in diese einschnappt und in dieser verbleibt, bis entweder wiederum der Nocken 30 oder der Nocken 31 nach Fig. 2 nach innen gedrückt wird. Wird der Nocken 31 in die Stellung nach Fig. 2 gedrückt, so wird das Betätigungsorgan 24 in eine stabile Lage gebracht, so dass auch beim Loslassen des Nockens 31 das Betätigungsorgan 24 seine in Fig. 2 gezeigte Lage beibehält, wobei der Riegel 23' in seiner in Fig. 3 gezeigten Lage verbleibt, also nicht in eine der Riegelfallen einrasten kann. Der Skistock ist somit zum federnden Stock geworden.

Beiden Ausführungsbeispielen ist also gemeinsam, dass das Betätigungsorgan 24 nur zwei stabile Stellungen hat, nämlich die in den Figuren 1 und 2 gezeigten Lagen. Die in Fig. 3 gezeigte Stellung des Betätigungsorgans 24 wird nur solange aufrecht erhalten, wie der Skiläufer mit seinem Finger den Nocken 30 nach innen drückt. Sobald dieser Kraftaufwand wegfällt, kehrt das Betätigungsorgan 24 in seine in Fig. 1 gezeigte mittlere Lage zurück. Unterschiedlich bei beiden Ausführungsbeispielen ist dagegen, die Stellung des Riegels 23', wenn das Betätigungsorgan 24 in die stabile Lage nach Fig. 2 gedrückt worden ist. Beim ersten Ausführungsbeispiel nach den Figuren 1 und 2 befindet sich der Riegel 23 hierbei in einer Riegelfalle 18, wogegen beim zweiten Ausführungsbeispiel nach Fig. 3 der Riegel 23' aus dem Eingriffsbereich einer Riegelfalle gehalten wird. Die Verwendung einer Druckfeder 26 oder Zugfeder 26' ist kein unterschiedliches Merkmal der beiden Ausführungsbeispiele, da beide Ausführungsbeispiele grundsätzlich sowohl mit einer Zugfeder oder mit einer Druckfeder ausgerüstet werden können. Da beim federnden Langlaufstock eine stärkere Feder verwendet wird als beim nur auf fixe Längen einstellbaren Stock, ist es vorteilhaft, diese stärkere Feder als Zugfeder auszubilden, da diese dann nicht knikken kann und nicht an der aussen liegenden Wand anliegen kann. Wird der Skistock nur auf mehrere fixe Längen eingestellt, so kann die Feder 26 verhältnismässig schwach sein, da durch diese Feder ja nur ein selbsttätiges Auseinanderbewegen der beiden Rohrabschnitte 1 und 2 bewirkt werden muss. Zum Beispiel nach Fig. 3 ist noch zu sagen, dass sich in der Praxis eine Zugfeder 26' bewährt hat, die im Ruhezustand mit etwa 3 kp vorgespannt ist. Die Zugfeder 26' kann gegenüber ihren als Abstützung dienenden Zapfen 37 verschraubt werden, so dass die wirksame Länge der Feder hierdurch veränderlich ist. Es können hierdurch mehr oder weniger Windungen der Feder aus der Federwirkung herausgenommen werden.

Es hat sich in der Praxis herausgestellt, dass bei einem als Langlaufstock konzipierten Skistock die Lage und Formgebung des Betätigungsorgans sehr heikel ist, da der Skistock ja ohne Beeinträchtigung des Laufens jederzeit ohne Mühe vom Langläufer umgeschaltet werden können soll. Anstelle der dargestellten Ausbildung des Betätigungsorgans als drehbare Nockenscheibe 24 kann es auch als längsverschiebbarer Druckstift ausgebildet werden, der, ebenfalls auf der Rückseite des Skistockgriffs liegend, quer zur Skistocklängsachse verschiebbar ist und direkt auf den Kipphebel 22 wirkt. Ein Kopf des Druckstiftes überragt hierbei mehr oder weniger weit die Lagerschale 3 und kann gegen die Kraft einer Feder mehr oder weniger weit ins Innere des Skistockgriffs gedrückt werden. Beim geradlinigen Verschieben des Druckstiftes wird dasselbe erreicht, wie beim Betätigen des Nockens 30 gemäss Fig. 3, d.h. wenn der Fingerdruck wegfällt, wird der Druckstift durch die erwähnte Feder wieder in seine Ruhelage wie in Fig. 1 nach aussen gedrückt. Um eine verrastete Stellung des Druckstiftes wie in Fig. 2 zu erreichen, wird eine Längsseite des Druckstiftes mit einer Rastnut versehen, die durch eine geringe Bewegung des Druckstiftes quer zu seinem Längenverlauf (also in der Skistocklängsachse) mit einem unbeweglichen Rastnocken in Eingriff bringbar ist. Letzterer kann als ortfester Stift wie der Stift 7 oder 35 ausgebildet und angeordnet sein.

Der vorerwähnte Druckstift kann bei einem weiteren Ausführungsbeispiel auch um 90° gedreht angeordnet werden, so dass also nunmehr der längliche Druckstift in der Längsachse oder parallel zur Längsachse des Skistocks liegt. Der Druckstift befindet sich dann nicht mehr auf der Rückseite des Skistockgriffs, sondern auf dem Kopf des Skistockgriffs. Zwischen dem so angeordneten Druckstift und dem Kipphebel 22 liegt dann ein nicht gezeigter mechanischer Hebel zur Bewegungsverbindung.

In den Figuren 4 und 5 wird eine Verbesserung gezeigt, die bei den Skistöcken in den Figuren 1 bis 3 angewandt werden kann. Es hat sich in der Praxis gezeigt, dass es zweckmässiger ist, wenn der Skistock mit einer Vorwählschaltung versehen wird. Dies bedeutet, dass der Langläufer bei einer ihm genehmen Skistockhaltung die gewünschte Betätigung des Betätigungsorganes zum Verstellen des Skistockes vornimmt, dass aber nicht gleichzeitig der Skistock am Boden abgestützt werden muss. So kann der Langläufer das Betätigungsorgan z.B. beim nach vorne Schwenken des Armes betätigen; aber erst beim darauffolgenden Abstossen des Skistockes am Boden wird die Umstellung des Skistocks durchgeführt. Hierdurch wird der rhythmische Bewegungsablauf beim Langlaufen nicht beeinträchtigt.

In den Figuren 4 und 5 sind diejenigen Bauteile, die den in den Figuren 1 bis 3 gezeigten Bauteilen entsprechen, mit der gleichen Bezugszahl versehen, die um eine Hundert erweitert wurde.

Der Skistock hat einen inneren Rohrabschnitt 101, also den eigentlichen Stock. Weiterhin ist ein äusserer Rohrabschnitt 102 vorhanden, der Teil des Griffes ist. Im äusseren Rohrabschnitt 102 befindet sich eine Büchse 120 mit einer Lagerstelle 121 für einen zweiarmigen Kipphebel 122. Der eine Kipphebelarm trägt einen Riegel 123. Am äusseren Rohrabschnitt 102 befindet sich ein Beschlag l04,an dem eine Kipphebelfeder 134 abgestützt ist. Diese Kipphebelfeder 134 stützt sich mit ihrem anderen Ende am anderen Arm des Kipphebels 122 ab. Ein Betätigungsorgan 124 ist um einen im Beschlag 104 gelagerten Lagerzapfen 107 schwenkbar. Das Betätigungsorgan 124 ist als Nockenscheibe ausgebildet und hat Nocken 132 und 133, die in Eingriff mit dem Kipphebel 122 gelangen können. Der innere Rohrabschnitt 101 ist mit drei Riegelfallen 116, 117 und 118' versehen. Der Skistock hat noch eine aus einem Kunststoff bestehende Griffschale 103. Bis zu diesem erläuterten Aufbau entspricht der in den Figuren 4 und 5 schematisch dargestellte Skistock der Ausbildung des Skistockes nach den Figuren 1 bis 3. Im folgenden werden die Abweichungen des Skistockes nach den Figuren 4 und 5 gegenüber dem Skistock nach den Figuren 1 bis 3 erläutert. Das Betätigungsorgan 124 hat eine andere Ausbildung. Das Betätigungsorgan 124 weist nur noch einen einzigen von Hand zu betätigenden Nocken 42 auf. Es sind also nicht mehr zwei den Nocken 30 und 31 bei den Figuren 1 bis 3 entsprechende Nocken vorhanden. In den Figuren 4 und 5 sind nur zwei verschiedene Stellungen des Betätigungsorgans 124 gezeigt. In der Stellung des Betätigungsorgans 124 nach Fig. 4 liegt der Kipphebel 122 in einer Vertiefung 41 zwischen den beiden Nocken 132 und-133. In Fig. 5 wird über den Nocken 132 auf den Kipphebel 122 eingewirkt. Es wäre jetzt noch eine dritte, nicht dargestellte Lage des Betätigungsorganes 124 denkbar, bei dem über den Nocken 133 auf den Kipphebel 122 eingewirkt wird. Diese letzt genannte Betätigungsart kann bei einem Ausführungsbeispiel des Skistokkes vorhanden sein; es ist aber auch eine Ausführungsform möglich, bei der diese dritte Stellung des Betätigungsorganes 24 nicht verwendet wird und somit durch eine eingebaute Sperre nicht eingenommen werden kann. Im gezeigten Fall soll das Betätigungsorgan 124 also nur die zwei gezeigten Stellungen einnehmen können. Der in den Figuren 4 und 5 gezeigte Skistock ist mit einem federelastischen Vorwählorgan 39 versehen. Dieses ist als Blattfeder ausgebildet. Diese Blattfeder 39 ist an der Stelle 40 am Kipphebel 122 befestigt. Das Vorwählorgan 39 ist somit beim dem Betätigungsorgan 124 zugeordneten Kipphebelarm vorhanden. Man kann weiterhin sagen, dass sich das Vorwählorgan 39 zwischen dem Betätigungsorgan 124 und dem Riegel 123 befindet. Der Kipphebel 122 wird durch die Kipphebelfeder 134 über das Vorwählorgan 39 ständig gegen das Betätigungsorgan 124 hin gedrückt. Das Betätigungsorgan 124 kann die zwei in den Figuren 4 und 5 gezeigten Fixstellungen nach Art eines Schnappschalters einnehmen.

Durch das federelastische Vorwählorgan 39 wird bewirkt, dass das Betätigungsorgan 124 in eine veränderte Stellung bewegt werden kann, ohne dass dies eine sofortige Verstellung des Kipphebels 122 zur Folge haben muss. In den Figuren 4 und 5 befindet sich der Kipphebel 122 in gleichbleibender Lage, obwohl das Betätigungsorgan 124 sich in zwei verschiedenen Stellungen befindet. Die in Fig. 5 gezeigte Stellung des Kipphebels 122 wird natürlich nur solange aufrecht erhalten, als der innere Rohrabschnitt 101 eine solche nach rechts gerichtete Kraft auf den Riegel 123 ausübt, die die in der Feder 39 gespeicherte Kraft übersteigt. Die vorerwähnte vom inneren Rohrabschnitt 101 auf den Riegel 123 ausgeübte Kraft wird durch die Feder 26 oder 26' hervorgerufen, die in den Figuren 1 - 3 gezeigt ist. Diese Feder hat ja das Bestreben, die beiden Rohrabschnitte 101 und 102 axial auseinander zu bewegen. Wird der in Fig. 5 gezeigte Skistock am Boden abgestützt, wird dieser Federkraft entgegengewirkt, so dass der Kipphebel 122 durch die Kraft der Blattfeder 39 umgeschaltet wird, so dass der Riegel 123 ausser Eingriff mit der Riegelfalle 117 kommt. Beim Stock nach den Figuren 4 und 5 ist eine Schubstange 138 vorhanden, die wie beim Beispiel nach Fig. 3 auf eine Zugfeder wirkt. Wenn diese Zugfeder wieder wesentlich härter ist als die anhand den Figuren 1 bis 2 erläuterte Druckfeder, dann kann der in den Figuren 4 und 5 gezeigte Skistock auf zweierlei Art verwendet werden. Einmal als kurzer Stock, bei dem die beiden Rohrabschnitte 101 und 102 ganz ineinander verschoben sind und der Riegel 123 in der Riegelfalle 117 liegt, wobei sich das Betätigungsorgan 124 in der Stellung nach Fig. 4 befindet, und das andere Mal als federnder Stock, wobei der Kipphebel 122 etwa parallel zur Schubstange 138 liegt, so dass also der Riegel 123 ausserhalb des Eingriffsbereiches der Riegelfalle 117 ist und sich das Betätigungsorgan 124 in der Stellung nach Fig. 5 befindet.

Im folgenden wird erläutert, wie das Umschalten des Skistocks nach den Figuren 4 und 5 erfolgt. In Fig. 4 ist das Betätigungsorgan 124 in Skistocklängsrichtung nach unten gedrückt, das bedeutet, einen gewünschten kurzen starren Stock. Wird dieser Stock auf dem Boden abgestützt, so werden die beiden Rohrabschnitte 101 und 102 verstärkt ineinander verschoben. Der Kipphebel 121 ist mit einer dem Riegel 123 vorgeschalteten Auflauframpe 43 für den inneren Rohrabschnitt 101 versehen. Die der Auflauframpe 43 zugewandte Stirnseite des Rohrabschnittes 101 trifft auf die Rampe 43, so dass der Kipphebel 122 gegen die Kraft der Feder 134 im Uhrzeigersinn verschwenkt wird, so dass der Rohrabschnitt 101 in die Lage nach Fig. 5 gelangen kann. In dieser Stellung ist der Riegel 123 in die Riegelfalle 117 eingeschnappt, wobei das Betätigungsorgan die Stellung nach Fig. 4 hat. Nunmehr liegt ein kurzer, starrer Skistock vor. Wird der federnde Skistock gewünscht, wird das Betätigungsorgan 124, in Skistocklängsrichtung gesehen, nach oben in die Stellung nach Fig. 5 geschwenkt. Das Vorwählorgan 39 ist hierdurch aktiviert worden, denn der Skistock selbst ist noch nicht umgestellt worden, da durch die starke Zugfeder der Riegel 123 in der Riegelfalle 117 gehalten wird. Erst wenn der Stock nach Fig. 5 am Boden abgestützt worden ist werden die beiden Rohrabschnitte 101 und 102 über die zwischenliegende starke Zugfeder so entlastet, dass der Kipphebel 122 durch die Kraft der Blattfeder 39 im Uhrzeigersinn geschwenkt wird, so dass der Riegel 123 ausser Eingriff mit der Riegelfalle 117 kommt. Nunmehr ist die Verriegelung aufgehoben und die beiden Rohrabschnitte 101 und 102 können gegen die Kraft der starken Zugfeder (wie die Zugfeder 26' in Fig. 3) gegeneinander bewegt werden, so dass ein federnder Skistock vorliegt.

Anhand der Figuren 4 und 5 und bei Verwendung einer starken Feder, bevorzugterweise Zugfeder, ist ein kurzer starrer Stock und ein federnder Stock erläutert worden. Bei einer anderen Anordnung der Riegelfallen und des Riegels kann auf diese Weise auch ein langer starrer Stock erzielt werden. Wird eine schwache Feder verwendet, die nur zum Umstellen des Stockes auf die verschiedenen Längen aber nicht zum Ausnützen der Federenergie beim Langlaufen genutzt wird, so kann z.B. ein kurzer starrer Stock, ein mittellanger starrer Stock und ein langer starrer Stock gebildet werden. Der Riegel 123 kann zu beiden Seiten des Kipphebels liegen, so dass dann auch die Riegelfallen in Fig. 4 und 5 bei der unteren Wandung des Rohrabschnittes 101 vorhanden sind. Durch die Auflaufram- :pe 43 kann der Skistock leichter ausgebildet werden, da bei gleicher Gesamtlänge des Skistocks die Rohrabschnitte 101 und 102 weiter axial auseinanderbewegt werden können, also selbst kürzer sein können, da durch die Auflauframpe 43 der Kipphebel 122 in der Stellung nach Fig. 4 sozusagen in den Rohrabschnitt 101 eingefädelt werden kann. Der Kipphebel 122 ist um den Zapfen 119 schwenkbar.

Bei einem weiteren, nicht dargestellten Ausführungsbeispiel könnte das federelastische Vorwählorgan durch den Kipphebel 122 selbst gebildet sein. In diesem Fall wird der Kipphebel 122 selbst als Blattfeder ausgebildet. Es muss dann nicht mehr die gesonderte Blattfeder 39 vorhanden sein. Ist der Kipphebel 122 selbst eine Blattfeder, so trägt der eine Blattfederarm den Riegel 123, und der andere Blattfederarm liegt im Eingriffsbereich des Betätigungsorgans 124.

Es hat sich in der Praxis gezeigt, dass bei einer Ausbildung des Skistocks mit der starken Feder (Zugfeder), wie bei den Beispielen nach den Fig. 3.- 5 erläutert, wobei also ein federnder Skistock erzielt wird, folgender Nachteil nicht eintreten darf. Wird mit einer solch starken Feder gearbeitet, bei der eine Kraft im Bereich von 2 - 14 kp aufgewandt werden muss, um sie in die maximal gespannte Lage nach Fig. 3 zu bringen, dann wirkt diese grosse Federkraft auf den Riegel und die Riegelfalle in der fixierten Lage der beiden Rohrabschnitte. Diese ^{g}rosse Kraft kann nunmehr im Laufe der Zeit zu einer Abnutzung der Riegelfalle führen, die ja als Durchbrechung eines aus Gewichtsgründen möglichst dünnen Rohrabschnittes 1, bzw. 101 ausgebildet ist. Durch eine solche Abnutzung würde das als Riegelfalle dienende Loch in diesem inneren Rohrabschnitt nicht mehr scharfkantig bleiben, so dass die Gefahr be-' steht, dass der Riegel 23', bzw. 123 ungewollt aus der jeweiligen Riegelfalle herausrutscht , also ausser Eingriff mit der Riegelfalle kommt. Dieses ungewollte Verstellen des Skistocks muss verhindert werden. Es hat sich hierfür bewährt, wenn der Riegel und die Riegelfalle so geformt werden, dass der in der Riegelfalle befindliche Riegel den inneren Rohrabschnitt 1, bzw. 101 (eigentlicher Skistock) formschlüssig hintergreift. Dies kann auf einfache Weise dadurch erreicht werden, wenn z.B. die in Fig. 4 als kreisrundes Loch vorliegende Riegelfalle 117 in einen nichtdargestellten Schlitz übergeht, der sich etwas in Richtung der Riegelfalle 118' erstreckt und wenn gleichzeitig der Riegel 123 mit einem verdickten Kopf versehen wird, der also am Riegel 123 vom Kipphebel 122 abgewandt liegt. Der Riegel 123 hätte dann einen im Durchmesser verringerten Halsabschnitt und einen verdickten Kopfabschnitt. Mit dem verdickten Kopfabschnitt gelangt der Riegel 123 in die Riegelfalle 117 und durch das axiale Auseinanderdrücken der beiden Rohrabschnitte 101 und 102 durch die erwähnte Feder gelangt dann der Halsabschnitt vom Riegel 123 in den vorerwähnten Schlitz, so dass der verdickte Kopfabschnitt vom Riegel 123 diesen Schlitz hintergreift. Nunmehr kann der Riegel 123 erst dann ausser Eingriff mit der Riegelfalle 117 gebracht werden, wenn der innere Rohrabschnitt 101 in Fig. 4 nach links bewegt wird, d.h. wenn der Skistock am Boden abgestützt wird und hierbei die Kraft der erwähnten starken Zugfeder 26' (Fig. 3) überwunden wird. Eine solche Ausbildung der Riegelfalle 117 mit dem daran anschliessenden Schlitz ist bei Beschlägen von Holzbetten bekannt, mit dem die Seitladen mit der Kopflade und der Fusslade verbunden werden.

Es hat sich weiterhin in der Praxis gezeigt, dass bei einer Ausbildung des Skistocks mit einer schwachen Feder (z.B. Druckfeder) gemäss den Figuren 1, 2, 4 und 5 die Stellung des Betätigungsorgans 124 in die Stellung nach Fig. 5 nicht erwünscht ist, da hierbei der Langläufer eine ungewohnte Bewegung mit dem Zeigefinger machen muss, indem er das Betätigungsorgan 124 nach oben drücken muss. Um dies zu vermeiden,kann bei einem weiteren Ausführungsbeispiel die in Fig. 5 gezeigte Stellung des Betätigungsorganes vermieden werden, und das in der Stellung nach Fig. 4 geschwenkte Betätigungsorgan 124 lediglich in diese Stellung geschwenkt werden kann, bei der der Nocken 133 auf den Kipphebel 122 einwirkt. Diese Stellung des Betätigungsorganes 124 ist keine Ruhestellung, wird also nur solange eingenommen, als mit dem Finger auf das Betätigungsorgan 124 eingewirkt wird, wie auch bei der aus Fig. 3 ersichtlichen Stellung des Betätigungsorganes 24. In dieser Stellung des Betätigungsorgans 124 wird vom Langläufer gewünscht, dass der Skistock in seiner Länge umgestellt werden soll, d.h. von einer vorhande-Kurzstellung auf eine lange Stellung oder von einer vorhandenen langen Stellung auf eine kurze Stellung.Wird eine Verstellung von einer vorhandenen kurzen Stellung auf eine lange Stellung gewünscht, so wird diese Verlängerung sofort durch die vorhandene Feder 26 (Fig. 1, 2) durchgeführt. Der Langläufer muss dann aber sofort das Betätigungsorgan 124 loslassen, das dann in die aus Fig. 4 ersichtliche Ruhelage zurückkehrt, damit der Riegel 123 in der langen Stellung des Skistocks in die jeweilige Riegelfalle einschnappen kann. Wird der Skistock von einer vorhandenen langen Stellung auf eine kurze Stellung verstellt, so erfolgt das Verkürzen des Skistocks natürlich erst beim Stockeinsatz, d.h. beim Abstützen des Skistocks am Boden. Wenn dann die inneren und äusseren Rohrabschnitte gegen die Kraft der Feder 26 verstärkt ineinander verschoben worden sindmuss der Langläufer wieder das Betätigungsorgan 124 loslassen, damit es in die Stellung nach Fig. 4 zurückkehrt und der Riegel 123 in die jeweilige Riegelfalle einschnappen kann. Vergisst der Langläufer rechtzeitig das Betätigungsorgan 124 loszulassen, so wird der Riegel 123 nicht zum Einschnappen in die jeweilige Riegelfalle freigegeben und die gewünschte Verkürzung des Skistocks wird nicht durchgeführt. Um zu vermeiden, dass die gewünschte Verkürzung des Skistocks nicht eintritt, d.h. wenn das Betätigungsorgan 124 bei arbeitendem Nocken 133 nicht rechtzeitig losgelassen wird, kann der innere Rohrabschnitt 101 mit einer nichtdargestellten Nase versehen werden, die z.B. aus der Wandung dieses Rohrabschnitts 101 herausgeprägt wird und zwischen den beiden Riegelfallen 116 und 117 im Weg des Riegels 123 liegt. Wenn nun also der Riegel 123 nicht in die Riegelfalle 116 einschnappen konnte, weil das Betätigungsorgan 124 vom Langläufer nicht rechtzeitig losgelassen war, geht der Skistock nur etwas in seine lange Stellung zurück, bis nämlich der Riegel 123 an der vorerwähnten Nase anliegt. Diese erwähnte Nase hatte also eine in Fig. 4 rechts liegende Anschlagschulter für den Riegel 123. Beim nächsten Stockeinsatz, wenn der innere Rohrabschnitt 101 am Boden abgestützt wird, wird in Fig. 4 der innere Rohrabschnitt 101 nach links bewegt, so dass dann der Riegel 123 in die Riegelfalle 116 einschnappen kann.

## Patentansprüche

1. Skistock, der in der Länge verstellbar ist, mit zwei teleskopartig ineinander verschiebbaren Rohrabschnitten (1,2), die durch eine Feststelleinrichtung (23, 16, 17, 18, bzw. 23', 17', 18') in ihrer gegenseitigen Lage fixierbar sind, mit einem am Skistockgriff vorhandenen Betätigungsorgan (24) zum Fixieren der beiden Rohrabschnitte (1,2) oder zum Lösen der Fixierung, wobei das Betätigungsorgan (24) von den Fingern der den Skistock haltenden Hand erreichbar ist, wobei die Feststelleinrichtung als Riegel (23, bzw. 23') mit mehreren Riegelfallen (16,17, 18, bzw. 17', 18') ausgebildet ist und wobei eine einerends am inneren Rohrabschnitt (1) und andererends am äusseren Rohrabschnitt (2) abgestützte Feder (26, bzw. 26') , vorhanden ist, die das Bestreben hat, beide Rohrabschnitte (1,2) axial auseinanderzudrücken, dadurch gekennzeichnet, dass der Riegel (23, bzw. 23') bei einem zweiarmigen Kipphebel (22, bzw. 22') vorhanden ist, der im den Skistockgriff tragenden, äusseren Rohrabschnitt (2) gelagert ist, dass der Kipphebel federbelastet ist, und dass am einen Kipphebelarm der Riegel angebracht ist und am anderen Kipphebelarm das Betätigungsorgan (24) angreift.

2. Skistock nach Anspruch 1, wobei sich der Riegel (23, bzw. 23') am äusseren Rohrabschnitt (2) und die Riegelfallen sich am inneren Rohrabschnitt (1) befinden, dadurch gekennzeichnet, dass die Riegelfallen (16, 17, 18, bzw. 17', 18') in der Längenerstreckung des inneren Rohrabschnittes (1) hintereinander liegen, und dass der Riegel (23, bzw. 23') mit dem Betätigungsorgan (24) bewegungsverbunden ist, um den Riegel in oder ausser Eingriff mit einer der Riegelfallen zu bringen.

3. Skistock nach Anspruch 1, dadurch gekennzeichnet, dass das Betätigungsorgan (24) und damit auch der Kipphebel (22, bzw. 22') in drei unterschiedliche Stellungen, nämlich zwei Endstellungen (Fig. 2,3) und eine dazwischen liegende Mittelstellung (Fig. l) bewegbar sind, und dass sich eine Kipphebelfeder (34) in allen drei Kipphebelstellungen im gespannten Zustand befindet.

4. Skistock nach Anspruch 2, dadurch gekennzeichnet, dass sich die Riegelfallen (17', 18') auf nur einer Seite bezüglich der Längsmittelachse des inneren Rohrabschnittes (1) befinden (Fig. 3).

5. Skistock nach Anspruch 2, dadurch gekennzeichnet, dass sich zumindest je eine Riegelfalle (16, 17, 18) zu beiden Seiten der Längsmittelachse des inneren Rohrabschnittes (1) befindet (Fig. 1,2).

6. Skistock nach Anspruch 2, dadurch gekennzeichnet, dass die Riegelfallen (16, 17, 18, bzw. 17', 18') sowohl als Durchbrechung (16, 17, bzw. 17') der Wandung des inneren Rohrabschnittes (1,1', bzw, l'') als auch als stirnseitige Abstützschulter (18, bzw. 18') beim inneren Rohrabschnitt ausgebildet sind.

7. Skistock nach Anspruch 1, dadurch gekennzeichnet, dass das Betätigungsorgan (24) als drehbare Nockenscheibe ausgebildet ist, deren Drehachse (7) rechtwinklig zur Skistockachse liegt und dass die Nockenscheibe zumindest vier Nocken (30, 31, 32, 33) aufweist, wobei zwei Nocken (30, 31) wechselweise einen unbeweglichen Teil (3) des Skistockgriffs nach aussen überragen, und dazu bestimmt sind, wechselweise von einer Bedienungsperson ins Innere des Skistockgriffs gedrückt zu werden. (Fig. 1 - 3).

8. Skistock nach Anspruch 3, dadurch gekennzeichnet, dass die eine Endstellung des Betätigungsorganes (24) mit dem Kipphebel (22') verriegelbar ist, dass in dieser Endstellung des Betätigungsorganes der Riegel (23') ausser Eingriff mit den Riegelfallen (17', 18') gehalten ist, so dass beide Rohrabschnitte (1,2) abwechselnd gegen die Kraft der Feder (26') zusammengedrückt und mittels der gespeicherten Federkraft wieder auseinandergedrückt werden können (Fig. 3).

9. Skistock nach Anspruch 3, dadurch gekennzeichnet, dass die eine Endstellung des Betätigungsorganes (24) mit dem Kipphebel (22) verriegelbar ist, dass in dieser Endstellung des Betätigungsorganes der Riegel (23) in derjenigen Riegelfalle (18) gehalten ist, die dem Betätigungsorgan (24) am nächsten liegt, um den Skistock in seinem längsten Zustand zu halten. (Fig. 2).

10. Skistock nach Anspruch 3, dadurch gekennzeichnet, dass in der Mittelstellung des Betätigungsorgans (24) der Riegel (23) mittels der Kipphebelfeder (34) in einer Riegelfalle (16 oder 17) gehalten ist. (Fig. l).

11. Skistock, der in der Länge verstellbar ist, mit zwei teleskopartig ineinander verschiebbaren Rohrabschnitten (101, 102), die durch eine Feststelleinrichtung (123, 116, 117, 118') in ihrer gegenseitigen Lage fixierbar sind, mit einem am Skistockgriff vorhandenen Betätigungsorgan (124) zum Fixieren der beiden Rohrabschnitte (101, 102) oder zum Lösen der Fixierung, wobei das Betätigungsorgan (124) von den Fingern der den Skistock haltenden Hand erreichbar ist, wobei die Feststelleinrichtung als Riegel (123) mit mehreren Riegelfallen (116, 117, 118') ausgebildet ist und wobei eine einerends am inneren Rohrabschnitt (101) und andererends am äusseren Rohrabschnitt (102) abgestützte Feder (26, 26' in Fig. 1 - 3) vorhanden ist, die das Bestreben hat, beide Rohrabschnitte (101, 102) axial auseinanderzudrükken, dadurch gekennzeichnet, dass zwischen dem Betätigungsorgan (124) und dem Riegel (123) ein federelastisches Vorwählorgan (39) liegt (Fig. 4,5).

12. Skistock nach Anspruch 11, dadurch gekennzeichnet, dass das Vorwählorgan (39) als Blattfeder ausgebildet ist.

13. Skistock nach Anspruch 1 und 11, dadurch gekennzeichnet, dass das Vorwählorgan (39) beim dem Betätigungsorgan (124) zugeordneten Kipphebelarm vorhanden ist.

14. Skistock nach Anspruch 1 und 11, dadurch gekennzeichnet, dass der Kipphebel (122) mit einer dem Riegel (123) vorgeschalteten Auflauframpe (43) für den inneren Rohrabschnitt (101) versehen ist. (Fig. 4,5).

15. Skistock nach Anspruch 11, dadurch gekennzeichnet, dass das Betätigungsorgan zwei Fixstellungen hat, die es nach Art eines Schnappschalters einnehmen kann (Fig. 4,5).

16. Skistock nach Anspruch 11, dadurch gekennzeichnet, dass der Riegel (123) bei einem zweiarmigen Kipphebel (122) vorhanden ist, der als Blattfeder ausgebildet ist, und dass der eine Blattfederarm den Riegel (123) trägt und der andere Blattfederarm im Eingriffsbereich des Betätigungsorgans (124) liegt, so dass das federelastische Vorwählorgan durch den Kipphebel selbst gebildet ist.
